# EUROPÄISCHE PATENTSCHRIFT

(11) **EP 3 151 701 B1**
(45) Veröffentlichungstag und Bekanntmachung des Hinweises auf die Patenterteilung: **28.02.2018**
(21) Anmeldenummer: 15729374.7
(22) Anmeldetag: 03.06.2015
(51) Int. Cl.: A47B 46/00, F24C 15/16, A47L 15/50

(54) **SCHIEBE-SCHWENKMECHANIK EINER ABLAGE EINES MÖBELS ODER HAUSHALTSGERÄTES, MÖBEL UND HAUSHALTSGERÄT**
SLIDING-PIVOTING MECHANISM OF A SHELF OF A PIECE OF FURNITURE OR OF A DOMESTIC APPLIANCE, PIECE OF FURNITURE, AND DOMESTIC APPLIANCE
MÉCANISME COULISSANT-PIVOTANT D'UNE TABLETTE DE MEUBLE OU D'APPAREIL MÉNAGER, MEUBLE ET APPAREIL MÉNAGER

(30) Priorität: 05.06.2014 DE 102014107962
(43) Veröffentlichungstag der Anmeldung: 12.04.2017
(73) Patentinhaber: Paul Hettich GmbH & Co. KG, 32278 Kirchlengern (DE)
(72) Erfinder: AZKUE, Mikel, E-20800 Zarautz (ES); GARCIA, Oscar, E-20014 San Sebastian (ES); ARRIAGA, Eñaut, E-20240 Ordizia (ES); LOPETEGI, Iker, E-20800 Zarautz (ES); LASKIBAR, Unai, E-20800 Zarautz (ES)
(74) Vertreter: Dantz, Jan Henning
(86) Internationale Anmeldenummer: PCT/EP2015/062388
(87) Internationale Veröffentlichungsnummer: WO 2015/185635

(56) Entgegenhaltungen:
- WO-A1-2014/033092

## Beschreibung

Die Erfindung betrifft eine Schiebe-Schwenkmechanik einer Ablage eines Möbels oder Haushaltsgerätes zum Ausziehen oder Anheben der Ablage aus einem Korpus des Möbels oder aus einem Nutzraume des Haushaltsgerätes gemäß dem Oberbegriff des Anspruchs 1. Die Erfindung betrifft des Weiteren ein Möbel sowie ein Haushaltsgerät mit einer Schiebe-Schwenkmechanik.

Solche Schiebe-Schwenkmechaniken werden insbesondere zur Komforterhöhung bei Möbeln oder Haushaltsgeräten, insbesondere Geschirrspülern oder Gargeräten verbaut. Eine in einem solchen Möbel oder Haushaltsgerät eingebaute Ablage kann mithilfe einer Schiebe-Schwenkmechanik aus einer unteren Position durch Herausziehen und anschließendes nach oben Schwenken in eine obere Position bewegt werden, bei der ein Benutzer auf oder in der Ablage abgelegte Gegenstände komfortabel be- oder entladen kann.

Eine gattungsgemäße Schiebe-Schwenkmechanik ist beispielsweise aus der WO 2014/03 3092 A1 bekannt.

Die dort beschriebene Schiebe-Schwenkmechanik hat sich in der Praxis durchaus bewährt.

Problematisch ist, dass insbesondere bei starker Beladung der Ablage die Arretierung der Schiebe-Schwenkmechanik in der oberen Position, bei der die Ablage in der angehobenen Stellung zur bequemen Be- bzw. Entladung positioniert ist, nicht immer zuverlässig arretiert.

Daraus ergibt sich die Aufgabe der vorliegenden Erfindung, eine Schiebe-Schwenkmechanik bereitzustellen, bei der die Arretierung der Schiebe-Schwenkmechanik verbessert wird.

Diese Aufgabe wird durch eine Schiebe-Schwenkmechanik einer Ablage eines Möbels oder Haushaltsgerätes mit den Merkmalen des Anspruchs 1 gelöst.

Die erfindungsgemäße Schiebe-Schwenkmechanik weist an mindestens einer der Seitenwände des Korpus bzw. des Nutzraumes mit einem ersten Ende parallel zur Ebene der Seitenwände Träger festgelegten ersten Schwenkarm und einen in gleicher Weise drehbar festgelegten zweiten Schwenkarm auf. Die beiden Schwenkarme sind dabei parallel zueinander beabstandet angeordnet.

An dem jeweiligen zweiten Enden der Schwenkarme ist eine Führungsschiene derart parallel zur Ebene der Seitenwände schwenkbar festgelegt, dass die Führungsschiene aus einer unteren Position innerhalb des Korpus bzw. des Nutzraumes in eine angehobene, obere Position zumindest teilweise außerhalb des Korpus bzw. des Nutzraumes verschwenkbar ist. An einer in der Führungsschiene linear verschiebbaren Laufschiene ist eine Ablage befestigt.

Des Weiteren ist an der Schiebe-Schwenkmechanik ein an der Führungsschiene und an einem der Schwenkarme angeordneter und durch einen an der Laufschiene fixierten Aktivator betätigbarer Arretiermechanismus vorgesehen, der der Verhinderung einer Schwenkbewegung der Schiebe-Schwenkmechanik in einer angehobenen und einer abgesenkten Endposition dient.

Der Arretiermechanismus weist einen an einem ersten Schwenkarm schwenkbaren federnd gehaltenen Steg mit einem in Richtung der Führungsschiene vorstehenden Bolzen auf, der entlang eines an der Führungsschiene befestigten Führungselementes von der die abgesenkte Endposition sichernden Arretierposition zumindest in die die angehobene Endposition sicherende Arretierposition führbar ist.

Der an der Laufschiene fixierte Aktivator weist des Weiteren eine Kurvenführung auf, mit der der Bolzen beim Anheben und Absenken der Ablage von der die abgesenkte Endposition sicherenden Arretierposition in die die angehobene Endposition sichernde Arretierposition und zurück führbar ist.

Mit einer solchen im Aktivator vorgesehenen Kurvenführung wird in einfacher Weise eine Sicherstellung der Arretierung des Arretiermechanismus nach erfolgtem Verschwenken der Schiebe-Schwenkmechanik ermöglicht.

Vorteilhafte Ausführungsvarianten der Erfindung sind Gegenstand der Unteransprüche.

Gemäß einer vorteilhaften Ausführungsvariante der Erfindung ist die Kurvenführung derart ausgebildet, dass der Arretiermechanismus durch eine Schwenkbewegung in die angehobene Endposition automatisch arretiert und durch eine Einschubbewegung entgegen der Auszugsrichtung entriegelbar ist.

Dadurch ist sichergestellt, dass eine Entriegelung nur durch ein bewusstes Einschieben der Ablage und damit der Laufschiene erfolgen kann.

Nach einer weiteren bevorzugten Ausführungsvariante ist die Kurvenführung an durch einen Hohlraum des Aktivators begrenzenden Innenkanten ausgebildet, mit einer Eintrittsöffnung, durch die der Bolzen in den Hohlraum führbar ist. Die Kurvenführung ist so im Inneren des Aktivators und damit vor Beschädigungen von außen geschützt untergebracht.

Nach einer bevorzugten Ausführungsvariante weist das Führungselement jeweilige Arretiernuten auf, in denen der Bolzen in den jeweiligen Arretierpositionen einliegt, wobei die Arretiernuten eine Führungsbahn des Führungselementes begrenzen, entlang der der Bolzen von einer der Arretierpositionen in die zweite der Arretierpositionen führbar ist.

Zur Entriegelung der Schiebe-Schwenkmechanik aus der ersten Arretierposition ist im Bereich der Eintrittsöffnung ein sich in Richtung der Laufschiene erstreckende erster Anschlag an dem Aktivator angeordnet, mit dem der Bolzen aus einer eine Schwenkbewegung der Schwenkarme sperrenden Position und der ersten Arretiernut beim Ausziehen der Laufschiene in eine Auszugsrichtung heraus bewegbar ist, wobei der Bolzen bei einer anschließenden Schwenkbewegung der Schwenkarme entlang des Anschlags in den Hohlraum führbar ist.

Der Anschlag ermöglicht dabei ein einfaches Entriegeln der Schiebe-Schwenkmechanik aus der abgesenkten Arretierposition, so dass die Ablage erst im nahezu vollständig ausgezogenen Zustand nach oben verschwenkbar ist.

Die Kurvenführung ist gemäß einer weiteren bevorzugten Ausführungsvariante so ausgeführt, dass der Bolzen während der Schwenkbewegung der Schwenkarme an keiner der den Hohlraum des Aktivators begrenzenden Innenkanten anliegt. Die Führung des Bolzens erfolgt hier entlang der Führungsbahn des Führungselementes.

In einer weiteren bevorzugten Ausführungsvariante weist der Hohlraum an einem auszugsseitigen Rand eine vom Eintrittsbereich zu einem vertikal verlaufenden Rand hin ansteigende Schräge auf, mit der der Bolzen aus einer eine Schwenkbewegung der Schwenkarme sperrenden Position in der zweiten Arretiernut durch Einschieben der Laufschiene entgegen der Auszugsrichtung heraus bewegbar ist.

Dadurch kann durch bewusstes stückweises Einschieben der Ablage und damit der Laufschiene der Bolzen an der ansteigenden Schräge entlang nach oben gedrückt und damit aus der zweiten Arretiernut heraus bewegt werden, wodurch die Schwenkbewegung der Schiebe-Schwenkmechanik wieder freigegeben wird und die Ablage nach unten geschwenkt werden kann.

Gemäß einer alternativen Ausführungsvariante der Erfindung ist die Kurvenführung derart ausgebildet, dass der Arretiermechanismus durch eine Ausziehbewegung der Laufschiene in Auszugsrichtung aus der oberen Arretierposition entriegelbar ist. Die Kurvenführung ist dabei bevorzugt als Herzkurve ausgebildet.

Nach einer weiteren vorteilhaften Ausführungsvariante ist an einem in Auszugsrichtung vorderen Ende der Führungsschiene ein Endanschlag zur Begrenzung des Laufweges der Laufschiene ausgebildet, um zu verhindern, dass die Laufschiene zu weit aus der Führungsschiene heraus geschoben wird.

Nachfolgend wird die Erfindung anhand von eines Ausführungsbeispiels anhand der beiliegenden Zeichnungen näher erläutert. Es zeigen:
- Figuren 1 und 2: eine perspektivische Ansicht einer Ausführungsvariante einer erfindungsgemäßen Schiebe-Schwenkmechanik in vollständig abgesenkter Position sowie eine Detaildarstellung des mit II in Figur 1 gekennzeichneten Bereichs,
- Figuren 3 und 4: eine perspektivische Ansicht der Schiebe-Schwenkmechanik aus Figur 1 nach erfolgter Verschiebung der Laufschiene aus der Führungsschiene vor dem Anheben der Schiebe-Schwenkmechanik sowie eine Detaildarstellung des mit IV in Figur 3 bezeichneten Bereichs;
- Figuren 5 und 6: perspektivische Darstellungen der Schiebe-Schwenkmechanik in einer Position, bei der die Schwenkbewegung der Schwenkarme freigegeben ist, wobei Figur 6 eine Detaildarstellung des mit VI in Figur 5 bezeichneten Ausschnitts darstellt;
- Figuren 7 und 8: den Figuren 5 und 6 entsprechende perspektivische Darstellungen der Schiebe-Schwenkmechanik während einer Schwenkbewegung, wobei Figur 8 eine Detaildarstellung des mit VIII in Figur 7 gekennzeichneten Ausschnitts darstellt;
- Figuren 9 und 10: den Figuren 7 und 8 entsprechende Darstellungen der Schiebe-Schwenkmechanik in weiter fortgeschrittenem Zustand der Verschwenkung kurz vor Erreichen der angehobenen Endposition, wobei Figur 10 eine Detaildarstellung des mit X in Figur 9 gekennzeichneten Ausschnitts darstellt;
- Figur 11: eine der Figur 10 entsprechende Darstellung der Schiebe-Schwenkmechanik, jedoch in dem in der zweiten Arretierposition arretierten Zustand,
- Figuren 12 und 13: den Figuren 9 und 10 entsprechende Ansichten der Schiebe-Schwenkmechanik während der Freigabe der Schiebe-Schwenkmechanik aus der oberen Arretierposition, wobei Figur 13 eine Detaildarstellung des mit XIII in Figur 12 gekennzeichneten Ausschnitts darstellt,
- Figur 14: eine perspektivische Ansicht einer alternativen Ausführungsvariante einer erfindungsgemäßen Schiebe-Schwenkmechanik mit alternativ ausgebildetem Aktivator in vollständig abgesenkter Position, und
- Figuren 15a bis g: perspektivische Darstellungen der Schiebe- Schwenkmechanik gemäß Figur 14 in unterschiedlichen Positionen zur Darstellung des Ablaufs eines Anhebens und Absenkens der Schiebe- Schwenkmechanik.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Schiebe-Schwenkmechanik, Schwenkarme, Führungsschiene, Laufschiene, des Aktivators und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1-13 ist eine Ausführungsvariante einer erfindungsgemäßen Schiebe-Schwenkmechanik gezeigt, wobei beispielhafte Positionen der Schiebe-Schwenkmechanik im Laufe eines Anhebevorgangs und eines anschließenden Absenkvorgangs dargestellt sind.

Wie beispielsweise in Figur 1 gezeigt ist, weist die Schiebe-Schwenkmechanik zwei parallel zueinander beabstandet angeordnete Schwenkarme 15, 16 auf.

Die Schwenkarme 15, 16 sind dabei mit einem ersten Ende über ein Drehgelenk an einer Seitenwandhalterung 14 befestigt. Die Seitenwandhalterung 14 ihrerseits wird vorzugsweise an einer Seitenwand eines Möbels oder Haushaltsgerätes, beispielsweise eines Geschirrspülgerätes, montiert. Unter einer Seitenwand wird ebenso die Innenwand bei Haushaltsgeräten verstanden.

Denkbar ist auch die Befestigung der ersten Enden der Schwenkarme 15, 16 direkt an der Seitenwand des Möbels oder Haushaltsgerätes.

Die von den ersten Enden beabstandeten zweiten Enden der Schwenkarme 15, 16 sind schwenkbar an einer Führungsschiene 22 einer Auszugsführung befestigt.

Die Auszugsführung weist dabei neben der Führungsschiene 22 zumindest eine Laufschiene 1 auf, die in der Führungsschiene 22 linear verfahrbar ist.

Die Laufschiene 1 ist dabei vorzugsweise über ein Kugellager mit der Führungsschiene 22 gekoppelt. Ein Endanschlag 53 an der Führungsschiene dient dabei der Begrenzung des Laufweges der Laufschiene 1 in der Führungsschiene 22. Der Endanschlag 53 wirkt mit dem Kugellager zusammen. Es sind auch andere Formen von Endanschlägen an verschiedenen feststehenden oder beweglichen Teilen denkbar. Um den Auszug zu verlängern, kann zwischen Führungsschiene 22 und Laufschiene 1 mindestens eine weitere bewegliche Schiene angeordnet sein.

Am in Auszugsrichtung A vorderen Ende der Laufschiene ist vorzugsweise ein Stopfen 2 angeordnet, der der Begrenzung des Laufweges der Laufschiene 1 in die Führungsschiene 22 entgegen der Auszugsrichtung dient.

Zur Befestigung der Ablage 34 an der Schiebe-Schwenkmechanik sind an der Laufschiene 1 jeweils ein Aktivator 6 sowie eine Fixiervorrichtung 8 festgelegt, an denen die Ablage 34 befestigbar, insbesondere verrastbar ist.

Details zur Befestigung der Ablage 34 an dem Aktivator 6 und der Fixiervorrichtung 8 sind in der zuvor genannten WO 2014/03 3092 A1 näher beschrieben, deren Inhalt hiermit in diese Anmeldung zur Erläuterung zahlreicher Details der Schiebe-Schwenkmechanik aufgenommen wird.

Wie Figur 1 des Weiteren zu entnehmen ist, ist an der Führungsschiene 22 eine Dämpfungseinheit 30 angeordnet, die mithilfe des Aktivators 6 beim Einfahren der Ablage 34 in ihre Endposition im Korpus des Möbels bzw. im Nutzraum des Haushaltsgerätes aktivierbar ist.

Denkbar ist hier außerdem die Anordnung einer Selbsteinzugsvorrichtung oder einer kombinierten Selbsteinzugs-Dämpfungsvorrichtung, mit der die Ablage 34 vorzugsweise in ihre Endposition im Möbelkorpus- oder Haushaltsgerätenutzraum eingezogen wird.

Des Weiteren weist die Schiebe-Schwenkmechanik einen Arretiermechanismus auf, der an der Führungsschiene 22 und an einem der Schwenkarme 15, 16 angeordnet und durch den an der Laufschiene 1 fixierten Aktivator 6 betätigbar ist.

Der Arretiermechanismus verhindert eine Schwenkbewegung der Schiebe-Schwenkmechanik in einer angehobenen und in einer abgesenkten Endposition der Schiebe-Schwenkmechanik.

Der Arretiermechanismus besteht dabei vorzugsweise aus einem an einem der Schwenkarme 15, 16 schwenkbar und federnd gehaltenen Steg 18, an dem ein in Richtung der Führungsschiene 22 vorstehender Bolzen 19 vorgesehen ist.

Der Steg 18 ist dabei vorzugsweise über einen Drehbolzen 21 schwenkbar am Schwenkarm 15 gehalten. Zur federnden Halterung dient ein Federelement 20, das sich einerseits am Steg 18 und andererseits am Schwenkarm 15 abstützt.

Der Bolzen 19 steht dabei mit einem Führungselement 17 in Wirkverbindung. Dieses Führungselement 17, beispielsweise gezeigt in Figur 6, besteht dabei im Wesentlichen aus einem plattenförmigen Element, mit einer als Führungsbahn 28 ausgebildeten Kante, die von zwei Arretiernuten 23, 24 begrenzt ist.

Die Arretierpositionen des Arretiermechanismus sind dabei diejenigen Positionen, bei denen der an dem federnd gehaltenen Steg 18 angeordnete Bolzen 19 in einer der beiden Arretiernuten 23, 24 einliegt.

Die untere Arretierposition ist in den Figuren 1 und 2 dargestellt.

Der erste Schwenkarm 15 weist zur Führung des Bolzens 19 des Weiteren ein senkrecht zur Längsachse des ersten Schwenkarms 15 sich erstreckendes Ende 25 mit einer Führungsnut 26 auf, durch das der Bolzen 19 sich erstreckt.

Wie in den Figuren 3 und 4 gezeigt ist, weist der Aktivator 6 einen ersten Anschlag 7 auf, mit dem der Bolzen 19 aus einer eine Schwenkbewegung der Schwenkarme 15, 16 sperrenden Position in der ersten Arretiernut 23 beim Ausziehen der Laufschiene 1 in einer Auszugsrichtung A heraus bewegbar ist.

Die in den Figuren 5 und 6 gezeigte Position der Laufschiene 1 und des Aktivators 6 sowie des in Figur 6 gezeigten Bolzens 19 zeigt die Freigabestellung des Arretiermechanismus, in der eine Verschwenkung der Schwenkarme 15, 16 ermöglicht ist.

Eine teilweise angehobene Stellung der Schiebe-Schwenkmechanik ist in den Figuren 7 und 8 dargestellt. In dieser Position ist die Laufschiene 1 vollständig aus der Führungsschiene 22 nach vorne geschoben.

Wie in Figur 8 zu erkennen ist, ist beim Anhebevorgang der Bolzen 19 von dem Anschlag 7 durch einen Eingangsbereich 39 eines Hohlraumes 36 innerhalb des Aktivators 6 entlang einer Führungsbahn 28 des Führungselementes 17 geführt. Wie in Figur 8 des Weiteren gut zu erkennen ist, liegt der Bolzen 19 während der Schwenkbewegung der Schwenkarme 15, 16 an keiner der den Hohlraum 36 des Aktivators 6 begrenzenden Innenkanten 37, 38 an.

Der federnd am ersten Schwenkarm 15 gehaltene Steg 18 ist dabei durch das Aufliegen des Bolzens 19 auf die Führungsbahn 28 aus seiner Ruhestellung gegenüber dem ersten Schwenkarm 15 entgegen einer Federkraft ausgelenkt.

In den Figuren 9 bis 11 ist die Stellung der Schiebe-Schwenkmechanik gezeigt, bei der die Schwenkarme 15, 16 ihre obere Endposition erreicht haben.

Figur 10 zeigt dabei den Bolzen 19 unmittelbar oberhalb der zweiten Arretiernut 24, die bevorzugt an ihrem von der Führungsbahn 28 entfernten Seite mit einem erhöhten Anschlag 33 versehen ist, an den der Bolzen 19 anschlägt.

Durch die Federkraft des Steges 18 wird der Bolzen 19 in dieser Stellung nach unten in die zweite Arretiernut 24 gezogen beziehungsweise gedrückt. In dieser in Figur 11 gezeigten oberen Arretierstellung ist eine Schwenkbewegung der Schwenkarme 15, 16 nicht möglich, so dass in dieser Position die Ablage 34 gesichert ihre obere Be- beziehungsweise Entladeposition erreicht hat.

Soll nach erfolgtem Be- oder Entladen die Ablage 34 wieder in den Korpus des Möbels oder den Nutzraum des Haushaltsgerätes eingefahren werden, muss, wie in den Figuren 12 und 13 dargestellt, die Ablage 34 und damit die Laufschiene 1 zunächst ein Stück weit entgegen der Auszugsrichtung A auf den Korpus des Möbels oder auf den Nutzraum des Haushaltsgerätes zu geschoben werden.

Dabei wird der Aktivator 6 mit einer zu einer vertikal verlaufenden Innenkante 35 hin schräg ansteigenden Innenkante 37 am auszugsseitigen Rand des Hohlraums 36 gegen den Bolzen 19 gedrückt und hebt so den Bolzen 19 während der Weiterbewegung des Aktivators 6 entgegen der Auszugsrichtung A aus der zweiten Arretiernut 24 heraus.

Dadurch wird die Schwenkbewegung der Schwenkarme 15, 16 wieder frei gegeben, so dass die Ablage 34 und damit die Schiebe-Schwenkmechanik nunmehr wieder nach unten verfahren werden kann, bis der Bolzen 19 wieder in die untere erste Arretiernut 23 eingeschoben wird und die Ablage 34 zusammen mit der Laufschiene 1 wieder vollständig in den Korpus des Möbels oder in den Nutzraum des Haushaltsgerätes eingefahren werden kann.

In einer alternativen Ausführungsvariante, gezeigt in den Figuren 14 und 15a bis 15g, ist die Kurvenführung derart ausgebildet, dass der Arretiermechanismus durch eine Ausziehbewegung der Laufschiene 1 in Auszugsrichtung A aus der die angehobene Endposition sichernden Arretierposition entriegelbar ist.

Der Aktivator 6 ist bei dieser Ausführungsvariante, wie in Figur 14 gezeigt ist, bevorzugt mit einer als Herzkurve 40 ausgebildeten Kurvenführung versehen. Unmittelbar unterhalb der Herzkurve 40 ist, wie oben beschrieben, der erste Anschlag 7 am Aktivator 6 angeformt, mit dem der Bolzen 19 aus einer Schwenkbewegung der Schwenkarme 15, 16 sperrenden Position in der ersten Arretiernut 23 beim Ausziehen der Laufschiene 1 in Auszugsrichtung A heraus bewegbar ist.

Die entsperrte Position des Bolzens 19 ist in Figur 15a dargestellt, bei der die Ablage 34 noch in der unteren, abgesenkten Position, aber bereits aus dem (nicht gezeigten) Korpus des Möbels oder des Nutzraumes des Haushaltsgerätes in Auszugrichtung A herausgezogen gezeigt ist.

Beim anschließenden nach oben Schwenken der Schwenkarme 15, 16 tritt der Bolzen 19, wie in Figur 15b zu erkennen ist, in einen in Auszugsrichtung A betrachtet vorderen Bereich der Herzkurve 40 ein. Beim Weiterschwenken der Schwenkarme 15, 16 in die waagerechte Position, bei der die Ablage 34 ihre maximal angehobene Stellung erreicht hat, passiert der Bolzen 19 die erste Kurve der Herzkurve 40 und wird durch den federnd am ersten Schwenkarm 15 gehaltenen Steg 18 in die Arretierposition in der zweiten Arretiernut 24 und damit auch in eine zentrale Absenkung 41 der Herzkurve 40 gedrückt. Damit ist die Ablage 34 in der angehobenen Stellung gegen eine Verschwenkung der Schiebe-Schwenkmechanik gesichert.

Um nach erfolgter Be- oder Entladung die Ablage 34 wieder in ihre abgesenkte Position zu verschwenken, wird die Ablage 34 zusammen mit der Laufschiene 1 und dem Aktivator 6 um eine kurze Distanz in Auszugsrichtung A bewegt.

Dabei wird der Bolzen 19 durch das in Auszugsrichtung A ansteigende Stück der Herzkurve 40 aus der zweiten Arretiernut 24 heraus gedrückt. Der Bolzen 19 wird dabei in die in Auszugsrichtung A betrachtet hintere Biegung der Herzkurve 40 bewegt, wie in Figur 15f gezeigt.

Beim anschließenden nach unten Schwenken der Ablage 34 in die untere Position, wie gezeigt in Figur 15g, gelangt der Bolzen 19 dann schließlich wieder in die untere Position der Herzkurve 40. Beim anschließenden Einschieben der Ablage 34 und damit des Aktivators 6 entgegen der Auszugsrichtung A wird der Arretierbolzen 19 dann in die erste Arretiernut 23 eingeschoben, so dass die Ablage 34 gegen ein nach oben Schwenken gesichert ist.

Zur Unterstützung der Anhebe- bzw. Absenkbewegung der Ablage 34 ist bevorzugt an wenigstens einer der Seitenwände oder der Seitenwandhalterung 14 eine Anhebe- und/oder Absenkhilfe 31 vorgesehen, mit der die Schwenkbewegung der Schwenkarme 15, 16 unterstützt wird.

Die Anhebe- oder Absenkhilfe 31 ist dabei bevorzugt als Zugfeder ausgebildet, die an jeweiligen Bolzen 27 einerseits an der Seitenwandhalterung oder der Seitenwand und andererseits am zweiten Schwenkarm 16 befestigt ist.

Um eine über die obere Endposition der Schwenkarme 15, 16 hinausgehende Schwenkbewegung der Schwenkarme 15, 16 zu verhindern, ist an der Seitenwandhalterung 14 bevorzugt ein Anschlag 32 vorgesehen, der bei Erreichen der oberen Endposition des zweiten Schwenkarms 16 an diesem anschlägt.

### Bezugszeichenliste

- 1: Laufschiene
- 2: Stopfen
- 6: Aktivator
- 7: Anschlag
- 8: Fixiervorrichtung
- 14: Seitenwandhalterung
- 15: Schwenkarm
- 16: Schwenkarm
- 17: Führungselement
- 18: Steg
- 19: Bolzen
- 20: Federelement
- 21: Drehbolzen
- 22: Führungsschiene
- 23: Arretiernut
- 24: Arretiernut
- 25: Ende
- 26: Führungsnut
- 27: Bolzen
- 28: Führungsbahn
- 30: Dämpfungseinheit
- 31: Anhebe- oder Absenkhilfe
- 32: Anschlag
- 33: Anschlag
- 34: Ablage
- 35: Innenkante
- 36: Hohlraum
- 37: Innenkante
- 38: Innenkante
- 39: Eingangsbereich
- 40: Herzkurve
- 41: Absenkung
- 53: Endanschlag

- A: Auszugsrichtung

## Patentansprüche

1. Schiebe-Schwenkmechanik einer Ablage (34) eines Möbels oder Haushaltsgerätes zum Ausziehen und Anheben der Ablage (34) aus einem Korpus des Möbels oder aus einem Nutzraum des Haushaltsgerätes, insbesondere eines Geschirrspülgerätes, aufweisend
- einen an mindestens einer der Seitenwände des Korpus bzw. des Nutzraumes mit einem ersten Ende parallel zur Ebene der Seitenwände drehbar festgelegten ersten Schwenkarm (15),
- einen an der mindestens einen der Seitenwände des Korpus bzw. des Nutzraumes mit einem ersten Ende parallel zur Ebene der Seitenwände drehbar festgelegten zweiten Schwenkarm (16),
- wobei die Schwenkarme (15, 16) parallel zueinander beabstandet angeordnet sind,
- wobei an jeweiligen zweiten Enden der Schwenkarme (15, 16) eine Führungsschiene (22) derart parallel zur Ebene der Seitenwände schwenkbar festgelegt ist, dass die Führungsschiene (22) aus einer unteren Position innerhalb des Korpus bzw. des Nutzraumes in eine angehobene, obere Position zumindest teilweise außerhalb des Korpus bzw. des Nutzraumes verschwenkbar ist,
- zumindest eine in der Führungsschiene (22) linear verschiebbare Laufschiene (1), an der die Ablage (34) befestigt ist,
- wobei die Schiebe-Schwenkmechanik einen an der Führungsschiene (22) und an einem der Schwenkarme (15, 16) angeordneten und durch einen an der Laufschiene (1) fixierten Aktivator (6) betätigbaren Arretiermechanismus zur Verhinderung einer Schwenkbewegung der Schiebe-Schwenkmechanik in einer angehobenen und einer abgesenkten Endposition aufweist,
- wobei der Arretiermechanismus einen an dem ersten Schwenkarm (15, 16) schwenkbar und federnd gehaltenen Steg (18) mit einem in Richtung der Führungsschiene (22) vorstehenden Bolzen (19) aufweist, der entlang eines an der Führungsschiene (22) befestigten Führungselementes (17) von der die abgesenkte Endposition sichernden Arretierposition zumindest in die die angehobene Endposition sichernde Arretierposition führbar ist,
- der an der Laufschiene (1) fixierte Aktivator (6) eine Kurvenführung aufweist, mit der der Bolzen (19) beim Anheben und Absenken der Ablage (34) von der die abgesenkte Endposition sichernden Arretierposition in die die angehobene Endposition sichernde Arretierposition und zurück führbar ist
**dadurch gekennzeichnet, dass**
- die Kurvenführung derart ausgebildet ist, dass der Arretiermechanismus durch eine Einschubbewegung entgegen der Auszugsrichtung (A) entriegelbar ist.

2. Schiebe-Schwenkmechanik nach Anspruch 1, **dadurch gekennzeichnet, dass** das Führungselement (17) jeweilige Arretiernuten (23, 24) aufweist, in denen der Bolzen (19) in den jeweiligen Arretierpositionen einliegt, wobei die Arretiernuten (23, 24) eine Führungsbahn (28) des Führungselementes (17) begrenzen, entlang der der Bolzen (19) von einer der Arretierpositionen in die zweite der Arretierpositionen führbar ist.

3. Schiebe-Schwenkmechanik nach Anspruch 1 oder 2, **dadurch gekennzeichnet, dass** die Kurvenführung derart ausgebildet ist, dass der Arretiermechanismus durch eine Schwenkbewegung in die angehobene Endposition automatisch arretiert.

4. Schiebe-Schwenkmechanik nach einem der vorstehenden Ansprüche, **dadurch gekennzeichnet, dass** die Kurvenführung an durch einen Hohlraum (36) des Aktivators (6) begrenzende Innenkanten (37, 38) ausgebildet ist, mit einer Eingangsbereich (39), durch die der Bolzen (19) in dem Hohlraum führbar ist.

5. Schiebe-Schwenkmechanik nach Anspruch 4, **dadurch gekennzeichnet, dass** im Bereich des Eingangsbereiches (39) ein sich in Richtung der Laufschiene (1) nach unten erstreckender ersten Anschlag (7) angeordnet ist, mit dem der Bolzen (19) aus einer eine Schwenkbewegung der Schwenkarme (15, 16) sperrenden Position in der ersten Arretiernut (23) beim Ausziehen der Laufschiene (1) in einer Auszugsrichtung (A) heraus bewegbar ist, wobei der Bolzen (19) bei einer anschließenden Schwenkbewegung der Schwenkarme (15, 16) entlang des Anschlags (7) in den Hohlraum (36) führbar ist.

6. Schiebe-Schwenkmechanik nach einem der Ansprüche 4 bis 5, **dadurch gekennzeichnet, dass** der Bolzen (19) während der Schwenkbewegung der Schwenkarme (15, 16) an keiner der den Hohlraum (36) des Aktivators (6) begrenzenden Innenkanten (37, 38) anliegt.

7. Schiebe-Schwenkmechanik nach einem der Ansprüche 4 bis 6, **dadurch gekennzeichnet, dass** der Hohlraum (36) an einem auszugsseitigen Rand eine vom Eingangsbereich (39) sich zu einer vertikal verlaufenden Innenkante (35) hin schräg ansteigende Innenkante (37) aufweist, mit der der Bolzen (19) aus einer eine Schwenkbewegung der Schwenkarme (15, 16) sperrenden Position in der zweiten Arretiernut (24) durch Einschieben der Laufschiene (1) entgegen der Auszugsrichtung (A) heraus bewegbar ist.

8. Schiebe-Schwenkmechanik nach dem Oberbegriff des Anspruchs 1, **dadurch gekennzeichnet, dass** die Kurvenführung derart als Herzkurve (40) ausgebildet ist, dass der Arretiermechanismus durch eine Ausziehbewegung der Laufschiene (1) in Auszugsrichtung (A) aus der die angehobene Endposition sichernde Arretierposition entriegelbar ist.

9. Schiebe-Schwenkmechanik nach einem der vorstehenden Ansprüche, **dadurch gekennzeichnet, dass** an einem in Auszugsrichtung (A) vorderen Ende der Führungsschiene (22) ein Endanschlag (53) zur Begrenzung des Laufweges der Laufschiene (1) ausgebildet ist.

10. Möbel mit einem Möbelkorpus und mindestens einer in dem Möbelkorpus mit einer Schiebe-Schwenkmechanik fixierten Ablage, mit der die Ablage aus dem Möbelkorpus auszieh- und anhebbar ist, **dadurch gekennzeichnet, dass** die Schiebe-Schwenkmechanik gemäß einem oder mehreren der vorstehenden Ansprüche ausgebildet ist.

11. Haushaltsgerät, insbesondere Spülmaschine oder Gargerät mit mindestens einer an Innenseiten eines Nutzraums, insbesondere Spülraumes oder Garraums mit einer Schiebe-Schwenkmechanik fixierten Ablage (34), mit der die Ablage (34) aus dem Nutzraum auszieh- und anhebbar ist, **dadurch gekennzeichnet, dass** die Schiebe-Schwenkmechanik gemäß einem oder mehreren der vorstehenden Ansprüche 1 bis 9 ausgebildet ist.

## Claims

1. A sliding-pivoting mechanism of a shelf (34) of a piece of furniture or domestic appliance for pulling out and lifting the shelf (34) from a body of the piece of furniture or a useful space of the domestic appliance, especially a dishwasher, comprising
- a first pivot arm (15) which is rotatably fixed to at least one of the side walls of the furniture body or the useful space with a first end parallel to the plane of the side walls,
- a second pivot arm (16) which is rotatably fixed to at least one of the side walls of the furniture body or the useful space with a first end parallel to the plane of the side walls,
- wherein the pivot arms (15, 16) are arranged in parallel and at a distance from each other,
- wherein a guide rail (22) is pivotably fastened to the respective second ends of the pivot arms (15, 16) parallel to the plane of the side walls in such a way that the guide rail can (22) be pivoted from a bottom position within the furniture body or the useful space to a lifted, upper position at least partly outside of the furniture body or the useful space,
- at least one running rail (1) which is linearly displaceable in the guide rail (22) and on which the shelf (34) is fixed,
- wherein the sliding-pivoting mechanism comprises a locking mechanism, which is arranged on the guide rail (22) and on one of the pivot arms (15, 16) and can be actuated by an activator (6) fixed to the running rail (1), for preventing a pivoting movement of the sliding-pivoting mechanism in a lifted and a lowered end position,
- wherein the locking mechanism comprises a web (18), which is resiliently and pivotably held on the first pivot arm (15, 16), with a pin (19) protruding in the direction of the guide rail (22), which pin can be guided along a guide element (17) fixed to the guide rail (22) from the locking position securing the lowered end position at least to the locking position securing the lifted end position,
- the activator (6) fixed to the running rail (1) comprises a curve guide, with which the pin (19), during the lifting and lowering of the shelf (34), can be guided from the locking position securing the lowered end position to the locking position securing the lifted end position and vice versa
**characterized in that**
that the curve guide is formed in such a way that the locking mechanism can be unlocked by a push-in movement against the pull-out direction (A).

2. A sliding-pivoting mechanism according to claim 1, **characterized in that** the guide element (17) comprises respective locking grooves (23, 24) in which the pin (19) rests in the respective locking positions, wherein the locking grooves (23, 24) delimit a guide track (28) of the guide element (17), along which the pin (19) can be guided from one of the locking positions to the second one of the locking positions.

3. A sliding-pivoting mechanism according to claim 1 or 2, **characterized in that** the curve guide is formed in such a way that the locking mechanism is automatically locked by a pivoting movement to the lifted end position.

4. A sliding-pivoting mechanism according to one of the preceding claims, **characterized in that** the curve guide is formed on inner edges (37, 38) which delimit a cavity (36) of the activator (6), having an inlet region (39) through which the pin (19) can be guided into the cavity.

5. A sliding-pivoting mechanism according to claim 4, **characterized in that** a first limit stop (7) extending downwardly in the direction of the running rail (1) is arranged in the region of the inlet region (39), with which the pin (19) can be moved out from a position blocking a pivoting movement of the pivot arms (15, 16) in the first locking groove (23) when pulling out the running rail (1) in a pull-out direction, wherein the pin (19) can be guided along the limit stop (7) into the cavity (36) during a subsequent pivoting movement of the pivot arms (15, 16).

6. A sliding-pivoting mechanism according to one of the claims 4 to 5, **characterized in that** the pin (19), during the pivoting movement of the pivot arms (15, 16), does not rest on any of the inner edges (37, 38) that delimit the cavity (36) of the activator (6).

7. A sliding-pivoting mechanism according to one of the claims 4 to 6, **characterized in that** on an edge on the pull-out side the cavity (36) comprises an inner edge (37) ascending obliquely from the inlet region (39) to a vertically extending inner edge (35), with which the pin (19) can be moved out of a position in the second locking groove (24) which blocks a pivoting movement of the pivot arms (15, 16) by pushing in the running rail (1) against the pull-out direction (A).

8. A sliding-pivoting mechanism according to the preamble of claim 1, **characterized in that** the curve guide is formed as a cardioid (40) in such a way that the locking mechanism can be unlocked by a pull-out movement of the running rail (1) in the pull-out direction (A) from the locking position securing the lifted end position.

9. A sliding-pivoting mechanism according to one of the preceding claims, **characterized in that** an end stop (53) for limiting the path of the running rail (1) is formed on an end of the guide rail (22) which is situated at the front in the pull-out direction (A).

10. A piece of furniture with a furniture body and at least one shelf fixed in the furniture body with a sliding-pivoting mechanism, with which the shelf can be pulled out of and lifted from the furniture body, **characterized in that** the sliding-pivoting mechanism is formed according to one or several of the preceding claims.

11. A domestic appliance, especially a dishwasher or a cooking appliance, having at least one shelf (34) fixed to the inner sides of a useful space, especially a dishwashing space or a cooking space, by a sliding-pivoting mechanism, with which the shelf (34) can be pulled out of and lifted from the useful space, **characterized in that** the sliding-pivoting mechanism is formed according to one or several of claims 1 to 9.

## Revendications

1. Mécanisme de coulissement et de pivotement d'une tablette (34) d'un meuble ou d'un appareil ménager permettant d'extraire et de relever la tablette (34) du corps de meuble ou du volume d'utilisation de l'appareil ménager, en particulier d'un lave-vaisselle comprenant :
- un premier bras pivotant (15) monté mobile en rotation sur au moins l'une des parois latérales du corps ou du volume d'utilisation, par une première extrémité, parallèlement au plan de ces parois latérales,
- un second bras pivotant (16) monté mobile en rotation sur au moins l'une des parois latérales du corps ou du volume d'utilisation, par une première extrémité, parallèlement au plan de ces parois latérales,
- les bras pivotants (15, 16) étant montés à distance parallèlement l'un à l'autre,
- sur les secondes extrémités respectives des bras pivotants (15, 16) étant articulé un rail de guidage (22) parallèlement au plan des parois latérales de sorte que ce rail de guidage (22) puisse être déplacé par pivotement d'une position inférieure située à la partie interne du corps ou du volume d'utilisation à une position supérieure relevée située au moins partiellement à l'extérieur du corps ou du volume d'utilisation,
- au moins un rail de roulement (1) coulissant linéairement dans le rail de guidage (22) sur lequel est fixée la tablette (34),
- le mécanisme de coulissement et de pivotement comportant un mécanisme d'arrêt monté sur le rail de guidage (22) et sur l'un des bras pivotants (15, 16) et pouvant être actionné par un activateur (6) fixé au rail de roulement (1) pour permettre d'empêcher un pivotement du mécanisme de coulissement et de pivotement dans la position de fin de course relevée et dans la position de fin de course abaissée,
- le mécanisme d'arrêt comportant une barrette (18) pivotante et maintenue élastiquement sur le premier bras pivotant (15, 16) équipée d'un goujon (19) faisant saillie dans la direction du rail de guidage (22) et pouvant être transféré le long d'un élément de guidage (17) fixé sur le rail de guidage (22) de la position d'arrêt bloquant de façon sûre la position de fin de course abaissée au moins dans la position d'arrêt bloquant de façon sûre la position de fin de course relevée,
- l'activateur (6) fixé sur le rail de roulement (1) comprenant un guidage à cames permettant de transférer le goujon (19), lors du levage et de l'abaissement de la tablette (34) de la position d'arrêt bloquant de façon sûre la position de fin de course à abaissée la position d'arrêt bloquant de façon sûre la position de fin de course relevée et inversement,
**caractérisé en ce que**
le guidage à cames est réalisé de sorte que le mécanisme d'arrêt puisse être déverrouillé par un mouvement de rétraction en direction opposée à la direction de déploiement (A).

2. Mécanisme de coulissement et de pivotement conforme à la revendication 1,
**caractérisé en ce que**
l'élément de guidage (17) comporte des rainures d'arrêt (23, 24) respectives dans lesquelles le goujon (19) vient en prise dans les positions d'arrêt respectives, les rainures d'arrêt (23, 24) limitant une piste de guidage (28) de l'élément de guidage (17) le long de laquelle le goujon (19) peut être transféré de l'une des positions d'arrêt dans la seconde position d'arrêt.

3. Mécanisme de coulissement et de pivotement conforme à la revendication 1 ou 2,
**caractérisé en ce que**
le guidage à cames est réalisé de sorte que le mécanisme d'arrêt puisse être arrêté automatiquement dans la position de fin de course relevée par un mouvement de pivotement.

4. Mécanisme de coulissement et de pivotement conforme à l'une des revendications précédentes,
**caractérisé en ce que**
le guidage à cames est formé sur une arête interne (37, 38) limitée par un volume creux (36) de l'activateur (6), comportant un domaine d'entrée (39) au travers de laquelle le goujon (19) peut être transféré dans le volume creux.

5. Mécanisme de coulissement et de pivotement conforme à la revendication 4,
**caractérisé en ce que**
dans la zone du domaine d'entrée (39) est montée une première butée (7) s'étendant vers le bas dans la direction du rail de roulement (1), permettant d'extraire le goujon (19) de la position bloquant le pivotement des bras pivotant (15, 16) dans la première rainure d'arrêt (23) par déploiement du rail de roulement (1) dans la direction de déploiement (A), par une poursuite du pivotement des bras oscillants (15, 16) le goujon (19) pouvant être transféré le long de la butée (7) dans le volume creux (36).

6. Mécanisme de coulissement et de pivotement conforme à l'une des revendications 4 à 5,
**caractérisé en ce qu'**
au cours du pivotement des bras pivotants (15, 16) le goujon (19) ne s'applique pas sur l'une des arêtes internes (37, 38) limitant le volume creux (36) de l'activateur (6).

7. Mécanisme de coulissement et de pivotement conforme à l'une des revendications 4 à 6,
**caractérisé en ce que**
le volume creux (36) comporte, sur son bord situé côté déploiement, une arête interne (37) remontant obliquement à partir de la zone d'entrée (39) jusqu'à une arête interne (35) s'étendant verticalement, et permettant d'extraire le goujon (19) d'une position bloquant le pivotement des bras pivotants (15, 16) dans la seconde rainure d'arrêt (24) par repliement du rail de roulement (1) dans la direction opposée à la direction de déploiement (A).

8. Mécanisme de coulissement et de pivotement conforme au préambule de la revendication 1,
**caractérisé en ce que**
le guidage à cames est réalisé sous la forme d'une cardioïde (40), de sorte que le mécanisme d'arrêt puisse être déverrouillé par un déploiement du rail de roulement (1) dans la direction de déploiement (A) pour être extrait de la position d'arrêt bloquant de façon sûre la position de fin de course relevée.

9. Mécanisme de coulissement et de pivotement conforme à l'une des revendications précédentes,
**caractérisé en ce qu'**
à l'extrémité avant du rail de guidage (22) dans la direction de déploiement (A) est formée une butée de fin de course (53) permettant de limiter la course du rail de roulement (1).

10. Meuble comportant un corps de meuble et au moins une tablette fixée dans le corps de meuble équipé d'un mécanisme de coulissement et de pivotement permettant d'extraire et de relever la tablette du corps de meuble,
**caractérisé en ce que**
le mécanisme de coulissement et de pivotement est réalisé conformément à au moins l'une des revendications précédentes.

11. Appareil ménager, en particulier lave-vaisselle ou appareil de cuisson comprenant au moins une tablette (34) fixée sur des faces internes d'un volume d'utilisation, en particulier d'un volume de lavage ou d'un volume de cuisson, équipé d'un mécanisme de coulissement et de pivotement, permettant d'extraire et de relever la tablette (34) du volume d'utilisation,
**caractérisé en ce que**
le mécanisme de coulissement et de pivotement est réalisé conformément à au moins l'une des revendications précédentes 1 à 9.
